# EUROPÄISCHE PATENTSCHRIFT

(11) **EP 0 871 928 B1**
(45) Veröffentlichungstag und Bekanntmachung des Hinweises auf die Patenterteilung: **21.11.2001**
(21) Anmeldenummer: 96932434.2
(22) Anmeldetag: 02.08.1996
(51) Int. Cl.: G03G 15/00, B65H 23/32

(54) **EINRICHTUNG ZUM WENDEN ODER VERSETZEN EINER BAHN AUS ENDLOSEM AUFZEICHNUNGSMATERIAL**
ARRANGEMENT FOR TURNING OR DISPLACING A WEB OF CONTINUOUS RECORDING MATERIAL
DISPOSITIF PERMETTANT DE RETOURNER OU DE DEPLACER UNE BANDE DE MATERIAU D'ENREGISTREMENT CONTINU

(30) Priorität: 27.10.1995 DE 19540134
(43) Veröffentlichungstag der Anmeldung: 21.10.1998
(73) Patentinhaber: Océ Printing Systems GmbH, 85586 Poing (DE)
(72) Erfinder: GASSNER, Günther, D-84453 Mühldorf (DE)
(74) Vertreter: Schaumburg, Karl-Heinz
(86) Internationale Anmeldenummer: DE9601449
(87) Internationale Veröffentlichungsnummer: WO9718951

(56) Entgegenhaltungen:
- EP-A- 0 611 717
- EP-A- 0 697 634
- WO-A-94/27193
- DE-A- 3 528 784
- US-A- 4 343 422
- PATENT ABSTRACTS OF JAPAN vol. 004, no. 125 (M-030), 3.September 1980 & JP 55 084633 A (UNITIKA LTD), 26.Juni 1980,

## Beschreibung

Die Erfindung betrifft eine Einrichtung zum Wenden und Versetzen einer Bahn aus endlosem Aufzeichnungsmaterial, insbesondere einer Papierbahn in einem elektrografischen Drucker. Ferner betrifft die Erfindung eine Einrichtung, bei der die Bahn aus endlosem Aufzeichnungsmaterial lediglich parallel versetzt wird.

Derartige Einrichtungen sind wichtige Bestandteile einer elektrografischen Druckeinrichtung zum Bedrucken von bandförmigen Aufzeichnungsträgern unterschiedlicher Bandbreite. Eine solche Druckeinrichtung ist beispielsweise in der WO/94 27193 beschrieben. Die Druckeinrichtung hat einen elektrografisch arbeitenden Zwischenträger, beispielsweise eine Fotoleitertrommel, mit einer nutzbaren Breite entsprechend dem doppelten Breitenformat eines Standardformulars, beispielsweise DIN A4 oder Letter-Size-Format. Die weiteren Aggregate, wie die Fixierstation, die Entwicklerstation, die Reinigungsstation, etc. sind ebenfalls auf diese nutzbare Breite ausgelegt.

Mit dieser bekannten Druckeinrichtung sind verschiedene Betriebsarten möglich. Beim einfarbigen Duplexbetrieb wird die Bahn aus endlosem Aufzeichnungsmaterial beim Transport durch die Druckeinrichtung gewendet, so daß sich zwei Bahnabschnitte ergeben: Bei einem ersten Bahnabschnitt steht die Vorderseite der Bahn der Umdruckstelle einer Druckeinheit gegenüber, während bei einem zweiten Bahnabschnitt die Rückseite der Bahn an derselben Umdruckstelle gleichzeitig bedruckt wird. Durch Verwendung verschiedenfarbiger Farbpartikel in verschiedenen Entwicklereinheiten der Druckeinheit ist auch ein zweifarbiger Duplexbetrieb möglich. Bei einer anderen Betriebsart, dem zweifarbigen Simplexbetrieb, wird die Bahn beim Transport in der Druckeinrichtung um mindestens eine Bahnbreite parallel versetzt. Die versetzten Bahnabschnitte werden in Nebeneinanderstellung gemeinsam an der Umdruckstelle vorbeigeführt. Beim ersten Vorbeilauf der Bahn an der Umdruckstelle werden Bild- und Textelemente mit einer ersten Farbe gedruckt; beim zweiten Vorbeilauf der Bahn mit seitlichem Versatz werden Bild- und Textelemente mit der zweiten Farbe bedruckt.

Der Vollständigkeit halber wird noch auf den Simplexbetrieb und den Parallel-Simplexbetrieb hingewiesen. Beim erstgenannten Simplexbetrieb wird ein Aufzeichnungsträger mit bis zur doppelten Breite eines DIN-A4-Blattes oder eines Blattes mit Letter-Size-Format in herkömmlicher Form bedruckt. Beim Parallel-Simplexbetrieb werden zwei voneinander getrennte Bahnen, z.B. jeweils mit einer Breite gemäß DIN A4 oder Letter-Size-Format, in Nebeneinanderstellung durch die Druckeinrichtung geführt und bedruckt.

Beim Bedrucken einer einzigen Bahn, die im Drucker parallel versetzt oder parallel versetzt und zusätzlich gewendet und der Umdruckstelle der Druckeinheit erneut zugeführt und bedruckt wird, ist zu gewährleisten, daß das Parallelversetzen oder das Parallelversetzen mit gleichzeitigem Wenden störungsfrei und mit hoher Präzision abläuft. Beim Einsatz einer Einrichtung zum Wenden und/oder zum Versetzen einer Bahn in einem Hochleistungsdrucker, der Bahntransportgeschwindigkeiten im Bereich von 0,1 bis 2,5 m/s erreicht, sind Maßnahmen vorzusehen, die einen schnellen Durchlauf der Bahn auch bei Verwendung von faltbarem Endlosmaterial mit Falzen ermöglichen.

Aus der Patentanmeldung 94 112 973.6 ist eine Wendeeinrichtung für bandförmige Aufzeichnungsträger bekannt, bei der Umlenkelemente für das Umlenken der Bahn W-förmig angeordnet sind. Die Bahn wird straff durch die Wendeeinrichtung geführt und steht in engem Kontakt zu den Umlenkeinheiten.

Aus einer weiteren deutschen Patentanmeldung P 44 35 756.7 ist eine Wendeeinrichtung für bandförmige Aufzeichnungsträger bekannt, deren Umlenkelemente zwei Wendedreiecke bilden. Die Wendedreiecke sind relativ zueinander um einen Spreizwinkel verdreht angeordnet, so daß die gesamte Wendeeinrichtung wenig Platz beansprucht.

Es ist Aufgabe der Erfindung, eine Einrichtung zum Versetzen oder zum Versetzen und Wenden einer Bahn anzugeben, die einfach aufgebaut ist und einen störungsfreien Betrieb gewährleistet.

Diese Aufgabe wird für eine Einrichtung zum Wenden und Versetzen einer Bahn aus endlosem Aufzeichnungsmaterial durch die Merkmale des Anspruchs 1 gelöst. Für eine Einrichtug ausschließlich zum Versetzen einer Bahn ohne diese zu wenden wird diese Aufgabe durch die Merkmale des Anspruchs 12 gelöst. Vorteilhafte Weiterbildungen der Erfindung sind in den abhängigen Ansprüchen angegeben.

Gemäß dem ersten Aspekt der Erfindung, bei dem die Bahn gewendet und versetzt wird, wird diese Bahn lose um eine Umlenkvorrichtung herumgeführt, wobei der erste Rand von oben schräg nach unten der Umlenkvorrichtung zugeführt und dort von unten her kommend schräg nach oben wieder abgeführt wird. Der Rand liegt an der ersten Führungsfläche der Umlenkvorrichtung an, so daß sich eine natürliche Schlaufenbildung von der Bahnzuführvorrichtung bis zur Bahnabgabevorrichtung ausbildet. Da dieser erste Rand lose an der ersten Führungsfläche anliegt, kann die Bahnschlaufe in vertikaler Richtung Auslenkbewegungen ausführen und so Schwankungen in der Transportgeschwindigkeit im Bereich der Umlenkvorrichtung ausgleichen. Solche Schwankungen können z.B. durch Änderung der Reibungsverhältnisse oder durch Faltenbildung entstehen. Die Erfindung ist sowohl für Bahnen aus Endlosmaterial ohne quer verlaufende Falze als auch für Bahnen mit Falzen (Fan-Fold-Bahnen) geeignet.

Bei der Erfindung kommt die Bahnoberfläche nur mit wenigen Elementen in Reibungskontakt. Dadurch wird die Gefahr von Bahnstau infolge unterschiedlicher Reibungsbedingungen oder ein Verletzen der Bahn verringert. Die in Kontakt mit der Bahn stehenden Flächen der mechanischen Führungen können mit sehr reibungsarmen Oberflächen versehen oder durch Oberflächenbehandlung verschleißfest ausgeführt sein. Die Betriebssicherheit der Einrichtung wird dadurch weiter erhöht.

In der Praxis hat sich gezeigt, daß Bahngeschwindigkeiten von bis zu 2,5 m/s und höher beherrscht werden und die Anforderungen für den Einsatz im Hochleistungsdrucker erfüllt werden. Im oberen Bereich der Bahngeschwindigkeit ist der Bahnlauf besonders stabil.

Die erste Führungsfläche ist vorzugsweise konvex gewölbt. Sie ist damit an die Krümmung der sich durch das Gewicht der Bahn und ihre Elastizität selbst ausbildende Geometrie der Bahnschlaufe angepaßt und unterstützt die natürliche Schlaufenbildung.

Ein Ausführungsbeispiel der Erfindung ist dadurch gekennzeichnet, daß der längliche Körper der Umlenkvorrichtung in seinem oberen Bereich eine zweite Führungsfläche hat, die dem ersten Rand gegenüberliegenden zweiten Rand der Bahn führt und niederhält, wenn die Bahn beim Umlauf um den Körper hoch steigt und eine vorbestimmte Höhe überschreitet. Durch diese Maßnahmen wird die vertikale Auslenkbewegung der Schlaufe am Schlaufengrund auf ein vorgegebenes Maß beschränkt. Wenn infolge einer Störung die Gleichmäßigkeit des Bahntransports gestört ist, beispielsweise durch Einknicken der Bahn an den Falzstellen einer Fan-Fold-Bahn, so verkürzt sich die Bahnschlaufe, was sich in einem Hochsteigen der Bahn an der ersten Führungsfläche äußert. Der obere, zweite Rand der Bahn kommt ab einer vorgegebenen Höhe zur Anlage an die zweite Führungsfläche, woraufhin die Zugspannung am zweiten Rand der Bahn vergrößert wird und sich die Bahn strafft und dabei entfaltet. Störungen beim Durchlauf der Bahn werden somit selbsttätig ausgeglichen.

Gemäß einem weiteren Ausführungsbeispiel der Erfindung ist die erste und zweite Führungsfläche in ihrer Höhe verstellbar. Dadurch kann einerseits die Umlenkvorrichtung an unterschiedliche Breiten der Bahn angepaßt werden. Andererseits ermöglicht die Höhenverstellung eine Anpassung an die Länge der Bahnschlaufe von Bahnzuführungsvorrichtung zu Bahnabgabevorrichtung. Diese Bahnschlaufe dient auch als Bahnspeicher, dessen Länge abhängig vom verwendeten Längenformat der Blätter der Bahn eingestellt und von der Druckersteuerung oder dem Bedienpersonal vorgegeben wird.

Gemäß einem weiteren Aspekt der Erfindung wird eine Einrichtung zum Versetzen einer Bahn aus endlosem Aufzeichnungsmaterial mit den Merkmalen des Patentanspruchs 12 bereitgestellt. Bei dieser Einrichtung erfolgt kein Wenden der Bahn. Die Einrichtung ist so ausgestaltet, daß die Bahn eine lose hängende Bahnschlaufe bildet. Die Bahn wird dabei so geführt, daß der der Bahnabgabevorrichtung zugewandte erste Rand der zugeführten Bahn auf der der Bahnzuführvorrichtung abgewandten Seite entlang einer zweiten Transportbahn annähernd in der Transportrichtung abgeführt wird. Die oben liegende Seite der Bahn auf der zweiten Transportbahn und die Oberseite der Bahn auf der ersten Transportbahn stimmen überein. Diese Einrichtung wird daher für den zweifarbigen Simplexbetrieb verwendet.

Die Lösung der gestellten Aufgabe gemäß diesem Aspekt der Erfindung ist überraschend einfach und die sich aufgrund der Gewichtskraft der Bahn natürlich ausbildende Bahnschlaufe ermöglicht den Versatz um mindestens eine Bahnbreite. Aufgrund des Gewichtes der Bahn bleibt die Bahnschlaufe auch bei hoher Transportgeschwindigkeit in ihrer Form stabil. Es können sowohl mit Falzen versehene Bahnen als auch glatte Bahnen transportiert und versetzt werden.

Bei einem bevorzugten Ausführungsbeispiel der Erfindung enthält die Bahnabführvorrichtung ein zumindest annähernd in einer waagerechten Ebene angeordnetes Führungselement mit einer Führungsfläche, über die die Bahn nach Durchlaufen der Bahnschlaufe geführt ist, wobei die Längsachse der Führungsfläche mit der in die waagerechte Ebene projizierten Längsachse der Bahnzuführvorrichtung einen Winkel im Bereich von 15° bis 25°, vorzugsweise 20° einschließt. Dieses Führungselement ermöglicht es durch seine schräge Anordnung, daß die natürliche Schlaufenform erhalten bleibt und kleine Krümmungsradien beim Umlenken in die parallel versetzte Transportbahn, die eine Faltenbildung bewirken können, vermieden werden. Bei Verwendung von gefaltetem Aufzeichnungsmaterial wird durch das Führungselement ein Einknicken der Bahn an den Falzen verhindert.

Um ein Knittern oder eine Faltenbildung im Aufzeichnungsmaterial zu vermeiden, wird die das Führungselemente verlassende Bahn direkt einem Umlenkelement von unten zugeführt, welches die Bahn in Richtung der Bahnschlaufe umlenkt. Das Umlenkelement hat eine Längsachse, die zumindest annähernd parallel zur Längsache der Bahnzuführvorrichtung ist. Das Umlenkelement verhindert eine Wölbung der Bahn, welche sich aufgrund der Versetzung der Bahn um mindestens eine Bahnbreite ergeben kann.

Bei einem Ausführungsbeispiel kann das Führungselement und vorzugsweise auch das Umlenkelement auf der der Bahnzuführvorrichtung zugewandten Seite je einen Anschlag haben, an dem ein Rand der Bahn anliegt. Damit ergeben sich im Druckbetrieb definierte Kantenlagen der Bahn und eine präzise Führung.

Ausführungsbeispiele der Erfindung werden im folgenden anhand der Zeichnungen erläutert. Darin zeigen:
- Figur 1: einen Hochieistungsdrucker in der Betriebsart Duplexbetrieb mit einer Wendeeinrichtung,
- Figur 2: den Hochleistungsdrucker in der Betriebsart zweifarbiger Simplexdruck mit einer Versetzeinrichtung,
- Figur 3: eine schematische Darstellung einer Wendeeinrichtung nach der Erfindung,
- Figur 4: die Wendeeinrichtung nach Figur 3 in einer Draufsicht,
- Figur 5: mehrere Ausführungsbeispiele für eine Umlenkvorrichtung,
- Figur 6: eine Ausführungsform der Bahnleitvorrichtung,
- Figur 7: ein Leitelement zum Zuführen eines ersten Bahnabschnitts während des Einlegebetriebs,
- Figur 8: ein Ausführungsbeispiel für eine Versetzeinrichtung,
- Figur 9: die Versetzeinrichtung nach Figur 8 in einer Draufsicht, und
- Figur 10: Varianten der Papierzuführung für eine Versetzeinrichtung nach der Erfindung.

Im folgenden werden Einzelheiten der Erfindung unter Verwendung eines Hochleistungsdruckers beschrieben, der in den bereits beschriebenen Betriebsarten arbeitet. Ein solcher Hochleistungsdrucker ist aus der WO-A-94/27193 bekannt. In der Figur 1 ist der Höchleistungsdrucker im Duplexbetrieb dargestellt, bei dem eine einzige Bahn 8 auf ihrer Vorder- und Rückseite bedruckt wird. Der Drucker hat eine Transportvorrichtung 10, die nahe einer Druckeinheit 12 angeordnet die Bahn 8 durch die Druckeinheit 12 fördert, in der ein auf einer Fotoleitertrommel 14 aufgebrachtes, mit Toner eingefärbtes Ladungsbild mittels einer Koronaeinrichtung (nicht dargestellt) auf die Bahn 8 übertragen wird. Anschließend wird die Bahn 8 einer Fixierstation 16 zugeführt, in der das noch verwischbare Tonerbild mit Hilfe von Druck und Temperatur wischfest mit dem Trägermaterial verbunden wird. Die Bahn 8 wird mit einem ersten Bahnabschnitt A ausgehend von einem ersten Stapel 22 der Druckeinheit 12 zugeführt. Nach dem Bedrucken und dem Fixieren wird die Bahn 8 über eine Umlenkeinheit 20 einer Wendeeinrichtung 18 zugeführt. Diese Wendeeinrichtung 18 wendet die Bahn 8 und versetzt sie seitlich um mindestens eine Bahnbreite, so daß nunmehr die Rückseite der Bahn 8 als Bahnabschnitt B der Druckeinheit 12 zum Bedrucken zugeführt werden kann. Der bedruckte Bahnabschnitt B wird ebenfalls der Fixierstation 16 zugeführt, die das Druckbild auf der Rückseite der Bahn 8 wischfest mit der Oberfläche des Trägermaterials verbindet. Danach wird die Bahn 8 auf einen Stapel 24 aufgestapelt.

Die Transporteinheit 10, die Druckeinheit 12, die Fotoleitertrommel 14 und die Fixierstation 16 haben eine Arbeitsbreite von mindestens der doppelten Bahnbreite der Bahn 8. Im vorliegenden Fall ist der Drucker mit einer Fotoleitertrommel 14 ausgerüstet. Anstelle der Fotoleitertrommel 14 kann auch ein bandförmiger Zwischenträger, z.B. ein OPC-Band oder eine Magneto-Style-Anordnung verwendet werden. Um die Fotoleitertrommel 14 gruppieren sich weitere Aggregate für den elektrografischen Druckprozeß. Diese Aggregate sowie der Aufbau des gesamten Druckers sind in der deutschen Patentanmeldung P 44 35 756.7 näher beschrieben, deren Offenbarungsgehalt in die vorliegende Anmeldung einbezogen wird.

Figur 2 zeigt den Drucker im zweifarbigen Simplexbetrieb, bei dem die Vorderseite der Bahn 8 bei einem ersten Vorbeilauf an der Druckeinheit 12 mit einer ersten Farbe und bei einem sich daran anschließenden zweiten Vorbeilauf an der Druckeinheit 12 mit einer zweiten Farbe bedruckt wird. Da bei beiden Umläufen jeweils die Vorderseite der Bahn 8 bedruckt werden soll, ist an der Trennstelle zwischen den Bahnabschnitten A und B eine Versetzeinrichtung 26 vorgesehen, welche die Bahn 8 um mindestens eine Bahnbreite parallel versetzt, diese jedoch nicht wendet.

In den Figuren 1 und 2 liegt die Bahn 8 in Stapelform vor. Für Hochleistungsdrucker ist die Bahn 8 häufig auf eine Rolle gewickelt. Es können sowohl gefaltete Bahnen (fan-fold-Bahnen) als auch glatte Bahnen ohne Falze verarbeitet werden.

Figur 3 zeigt schematisch ein Ausführungsbeispiel der Wendeeinrichtung 18 für den Drucker, welcher im Duplexbetrieb arbeitet. Die Bahn 8 wird längs einer ersten Transportbahn 30 (Einzelheiten dieser Transportbahn 30 sind in den Figuren aus Gründen der besseren Übersicht weggelassen) aus einer Transportrichtung gemäß dem Pfeil 32 über eine Bahnzuführvorrichtung 34 zugeführt. Diese Bahnzuführvorrichtung 34 ist bei dem hier gezeigten Beispiel durch eine Rolle realisiert. Die Bahnzuführvorrichtung 34 kann in der Praxis mehrere Rollen und Umlenkeinheiten enthalten, um eine spezielle Bahnzuführung abhängig von den geometrischen Gegebenheiten des Drukkers zu realisieren. Die Bahn 8 hat eine durch Kreise 35 gekennzeichnete Vorderseite sowie eine durch Kreise 36 gekennzeichnete Rückseite.

Die Bahn 8 ist um eine unterhalb der Bahnzuführung 34 senkrecht angeordnete Umlenkvorrichtung 40 lose herumgeführt, so daß ihr Rand 38 lose an einer Führungsfläche 42 der Umlenkvorrichtung 40 anliegt. Die Vorderseite der Bahn 8 ist dieser Führungsfläche 42 zugewandt. Die Bahn 8 wird schräg nach oben zu einer Bahnabgabevorrichtung 44 geführt und dort in eine zweite Transportbahn 46 umgelenkt, die parallel zur ersten Transportbahn 30 angeordnet ist. Der Rand 38 ist der Bahnzuführvorrichtung 34 zugewandt. Die Transportrichtung (Pfeil 48) der Transportbahn 46 stimmt mit der Transportrichtung (Pfeil 32) der Transportbahn 30 annähernd überein. Beide Transportbahnen 30, 46 fördern die Bahn 8 stromabwärts in Richtung auf die Druckeinheit des Druckers.

Die Achsen 48, 50 der Bahnabgabevorrichtung 44 und der Bahnzuführungsvorrichtung 34 sind zueinander parallel ausgerichtet. Die Längsachse 52 der Umlenkvorrichtung 40 ist vertikal angeordnet.

Wie in Figur 3 zu erkennen ist, bildet sich unter Wirkung des Gewichts der Bahn 8 eine natürliche, lose Bahnschlaufe 54 aus, deren Form auch während des Bahntransports mit hoher Geschwindigkeit relativ stabil bleibt. Dies liegt daran, daß der innere Rand 38 auf der Führungsfläche 42 geführt ist, welche eine konvexe Wölbung hat. Diese Wölbung unterstützt das Entstehen einer Schlaufe, selbst wenn die Bahn 8 Falze hat.

Die Ausbildung einer stabilen Bahnschlaufe 54 wird durch eine Bahnleitvorrichtung 56 weiter unterstützt, welche ein konkav gewölbtes Leitblech 58 und ein bewegliches Auflageelement 60 hat, das an einem Ende fixiert ist. Das Leitblech 58 ist knapp unterhalb der Bahnzuführvorrichtung 34 angeordnet und hat eine Breite mindestens der Bahnbreite der Bahn 8. Das Auflageelement 60 kann durch eine Anzahl nebeneinander angeordneter Spiralfedern gebildet sein (nicht dargestellt). Das Auflageelement 60 liegt mit Reibung an der Vorderseite der Bahn 8 an und bewegt diese gegen das Leitblech 58. Dadurch wird einem Aufwölben des Aufzeichnungsmaterials, welches insbesondere an Falzstellen der Bahn 8 auftreten kann, entgegengewirkt, und der Bahnlauf im Anfangsbereich der Bahnschlaufe 54 wird beruhigt.

Figur 4 zeigt eine Draufsicht auf die Wendeeinrichtung 18 nach Figur 3. Die Umlenkvorrichtung 40 ist in diesem Falle zylinderförmig und kann beispielsweise durch ein Rohr realisiert sein. Es sind jedoch auch andere Formen für die Umlenkvorrichtung denkbar; wesentlich ist nur, daß die Führungsfläche 42 konvex gewölbt ist, um die Ausbildung einer runden, natürlichen Bahnschlaufe 54 zu unterstützen. Die Bahnabgabevorrichtung 44 hat auf der der Bahnzuführvorrichtung 34 zugewandten Seite einen Anschlag 62, an welchem der Rand 38 der Bahn 8 anliegt. Auf diese Weise ist eine präzise Ausrichtung der Bahn 8 für ihren weiteren Transport möglich.

In Figur 5 sind weitere Ausführungsformen a, b, c der Umlenkvorrichtung 40 dargestellt. Die Ausführungsform a hat einen unteren zylindrischen Abschnitt 64, welcher die gewölbte Führungsfläche 42 bereitstellt. Im oberen Bereich der Umlenkvorrichtung 40 sind zwei Arme 66, 68 angeflanscht, welche unter einem Winkel von annähernd 45° zur Längsachse der Umlenkvorrichtung 40 abgespreizt verlaufen. Diese Arme 66, 68 haben die Funktion, ein Aufsteigen der Bahn 8 zu verhindern. Ein solches Aufsteigen kann bei Schwankung der Reibung an der Führungsfläche 42 oder beim Einknicken der Bahn 8 an Falzen entstehen. Die Arme 66, 68 bilden zweite Führungsflächen für den oberen Rand der Bahn 8 und stabilisieren die Form der Bahnschlaufe 54.

Der zylindrische Abschnitt 64 ist gegenüber einer Basis 70 höhenverstellbar, wie durch den Doppelpfeil 72 angedeutet. Die Höhenverstellung kann abhängig von der geforderten Länge der Bahnschlaufe für eine Bahnspeicherfunktion sowie abhängig von der Formularlänge der Bahn 8 erfolgen.

Das Ausführungsbeispiel b der Figur 5 zeigt einen zusammengesetzten Rotationskörper, dessen Drehfläche eine Ellipse 74 und ein Rechteck 76 ist.

Das Ausführungsbeispiel c der Figur 5 zeigt eine Zusammensetzung aus einem Kegelstumpf 78 und einem Zylinder 80. Der Kegelstumpf 78 hat die gleiche Funktion wie die der Arme 66, 68 gemäß Ausführungsbeispiel a, wobei seine obere Führungsfläche vergrößert ist.

Figur 6 zeigt ein Ausführungsbeispiel der Bahnleitvorrichtung 56. Auf der dem Leitblech 58 gegenüberliegenden Seite ist ein Stofflappen 82 mit einem Ende 84 beweglich befestigt. Das andere Ende 86 liegt auf der Oberfläche der Bahn 8 auf und beruhigt somit Transportbewegungen der Bahn 8. Anstelle des Stofflappens 82 kann auch ein Filzlappen oder ein Gummituch verwendet werden.

In Figur 7 ist ein Leitelement 90 dargestellt. Dieses Leitelement 90 ist radial im Abstand zur Umlenkvorrichtung 40 unterhalb der Bahnzuführvorrichtung 34 angeordnet. Dieses Leitelement 90 hat eine annähernd aufrecht stehende, konkav gewölbte Leitfläche 92 mit einer im unteren Bereich annähernd senkrecht abstehenden Auflagekante 94. Das Leitelement 90 dient dazu, einen Anfangsabschnitt der Bahn 8 beim Einlegen um die Umlenkvorrichtung 40 herumzuführen. Im Einlegebetrieb wird der Anfangsabschnitt über die Bahnzuführvorrichtung 34 zugeführt und erreicht mit seinem Rand 38 die Auflagekante 94, entlang der er sich beim weiteren Fördern der Bahn 8 fortbewegt. Die Oberfläche der Bahn 8 liegt an der gewölbten Leitfläche 92 an, so daß sich eine Wölbung der Bahn 8 einstellt und ihre Vorderkante an der Umlenkvorrichtung 40 vorbeigeführt wird. Eine Bedienperson kann nun diese Vorderkante der Bahn 8 ergreifen und unter Ausbildung der Bahnschlaufe 54 die Bahn 8 in die Bahnabgabevorrichtung 44 einlegen. Durch das Leitelement 90 wird während des Einlegebetriebs ein Bahnstau vermieden und die Einlegetätigkeit einer Bedienperson erleichtert.

In Figur 8 ist die Versetzeinrichtung 26 zum Versetzen einer Bahn 8 um mindestens eine Bahnbreite dargestellt. Gleiche, bereits beschriebene Teile sind gleich bezeichnet. Die Bahn 8 wird längs der ersten Transportbahn 30 aus der Transportrichtung 32 durch die Bahnzuführvorrichtung 34 zugeführt. Die Transportwalze der Bahnzuführvorrichtung 34 hat Gegendruckrollen 96, die ein Aufsteigen der Bahn 8 verhindern. Die Bahn 8 wird mit ihrem außen liegenden Rand 38 einem Führungselement 98 unter Ausbildung der Bahnschlaufe 54 so zugeführt, daß der Rand 38 der Bahnzuführvorrichtung 34 zugewandt ist. Die Bahn 8 gleitet über eine Führungsfläche 100 des Führungselements 98, welche konvex gewölbt ist. Im vorliegenden Fall hat das Führungselement 98 eine zylindrische Oberfläche. Unmittelbar nach der Umlenkung am Führungselement 98 wird die Bahn 8 einem Umlenkelement 102 zugeführt. Das Umlenkelement 102 hat eine Achse 104, die parallel zur Achse 50 der Bahnzuführvorrichtung 34 angeordnet ist.

Das Führungselement 98 ist in einer waagerechten Ebene um einen Winkel gemäß dem Doppelpfeil 106 verschwenkbar. Durch die schräge Anordnung des Leitelements 98 wird die Form der Bahnschlaufe 54 stabil gehalten. Durch die Anordnung des Umlenkelements 102 in der Nähe des Führungselementes 98 erfolgt ein Umlenken der Bahn 8 mit relativ großem Krümmungsradius, so daß ein Verknittern der Bahn 8 oder eine Faltenbildung vermieden wird. Die Bahn 8 wird sodann zu gegebenenfalls weiteren Förderelementen der Bahnabgabevorrichtung 44 geführt.

Das Umlenkelement 102 hat auf seiner der Bahnzuführvorrichtung 34 zugewandten Seite den Anschlag 62, der zur präzisen Kantenführung dient. Ebenso kann das Führungselement 98 auf seiner rechten Seite mit einem entsprechenden Anschlag versehen sein. Der Anschlag 62 kann so ausgestaltet sein, daß er in Richtung der Achse 104 verschiebbar ist, um an die Banbreite angepaßt zu werden.

Figur 9 zeigt in einer Draufsicht die Versetzeinrichtung 26 nach Figur 8. Die in eine waagerechte Ebene projizierten Achsen 99, 104 des Führungselements 98 bzw. des Umlenkelements 102 bilden einen Winkel von w = 20°. Um diesen Winkel w kann das Führungselement 98 in Figur 9 in Richtung zum Umlenkelement 102 geschwenkt werden, so daß seine Achse 99 mit der Achse 104 in einer vertikalen Ebene liegt. In diesem Zustand bildet die aus Führungselement 98 und Umlenkelement 102 gebildete Einheit eine Führungseinrichtung zum Führen der Bahn 8. Diese Einheit kann in einer Wendeeinrichtung 18 gemäß Figur 3 als Teil der dort dargestellten Bahnabgabevorrichtung 44 verwendet werden. In Figur 9 ist ferner in Draufsicht die Bahnleitvorrichtung 56 zu erkennen, die wie bereits erwähnt zum Beruhigen des Bahnlaufs und der Ausbildung der Bahnschlaufe 54 dient.

Figur 10 zeigt verschiedene Varianten der Bahnzuführung und der Bahnabführung für die Versetzeinrichtung 26. Die aus Richtung gemäß Pfeil 32 längs der Transportbahn 30 ankommende Bahn 8 wird nach Durchlaufen der Bahnschlaufe 54 über eine weitere Umlenkrolle 106 in übereinstimmender Transportrichtung (Pfeil 48) weitergefördert. Die Umlenkrolle 106 ist Teil der Bahnabführvorrichtung 44 mit den weiteren Komponenten Führungselement 98 und Umlenkelement 102. Weitere nicht eigens beanspruchte Varianten der Bahnzuführung sind in Figur 10 gestrichelt eingezeichnet. Eine von rechts gemäß Pfeil 108 oder eine von oben (Pfeil 110) zugeführte Bahn 8 wird über die Umlenkrolle 106 nach links gemäß dem Pfeil 112 ausgegeben. Wie zu erkennen ist, sind die Transportrichtungen allgemein so festgelegt, daß die Bahn 8 stromabwärts in Richtung der Druckeinheit gefördert werden.

Hinzuweisen ist noch auf die Verstellbarkeit des Umlenkelements 102. Um den Einlegevorgang für die Bahn 8 zu erleichtern, kann das Umlenkelement 102 um eine Drehachse 113 senkrecht nach oben in Pfeilrichtung 114 geschwenkt werden. Die Bedienperson kann dann den Anfangsabschnitt der Bahn 8 im Einlegebetrieb um die Umlenkrolle 106 führen und anschließend das Umlenkelement 102 in die in Figur 10 gezeigte Lage zurückschwenken.

Komponenten der in den Figuren 3 bis 10 gezeigten Wendeeinrichtung 18 und Versetzeinrichtung 26 können miteinander kombiniert werden. So kann bei der Ausführungsform nach Figur 10 eine Umlenkvorrichtung nach Art der in der Figur 3 gezeigten Umlenkvorrichtung 40 einbezogen werden. Die Bahnschlaufe 54 wird dann um die Umlenkvorrichtung 40 gelegt, das Führungselement 98 auf einen Winkel w = 0 zurückgeschwenkt und die Bahn zwischen dem Führungselement 98 und dem Umlenkelement 102 hindurchgeführt. Eine solche Anordnung hat dann die Funktion einer Wendeeinrichtung. Je nach gewünschter Betriebsart, Duplexeinheit oder zweifarbiger Simplexbetrieb, kann in relativ kurzer Zeit die Einrichtung nach Figur 10 in eine Wendeeinrichtung oder eine Versetzeinrichtung umgerüstet werden.

## Patentansprüche

1. Einrichtung zum Wenden und Versetzen einer Bahn (8) aus endlosem Aufzeichnungsmaterial, insbesondere einer Papierbahn in einem elektrografischen Drucker,
mit einer die Bahn (8) entlang einer ersten Transportbahn (30) aus einer Transportrichtung (32) zuführenden Bahnzuführvorrichtung (34),
und mit einer die Bahn (8) nach Umlauf um eine unterhalb und in Transportrichtung gesehen nach der Bahnzuführvorrichtung (34) angeordneten Umlenkvorrichtung (40) um mindestens eine Bahnbreite versetzt abführenden Bahnabgabevorrichtung (44), die oberhalb der Umlenkvorrichtung (40) und neben der Bahnzuführvorrichtung (34) angeordnet ist,
wobei ein der Bahnabgabevorrichtung (44) zugewandter erster Rand (38) der zugeführten Bahn (8) lose an einer ersten Führungsfläche (42) der Umlenkvorrichtung (40) anliegt, und die Bahn mit diesem ersten Rand (38) schräg nach oben zur Bahnabgabevorrichtung (44) geführt und auf der der Bahnzuführvorrichtung (34) zugewandten Seite entlang einer zweiten Transportbahn (46) annähernd in der Transportrichtung (48) abgeführt wird.

2. Einrichtung nach Anspruch 1, **dadurch gekennzeichnet, daß** die Umlenkvorrichtung (40) einen länglichen Körper hat, dessen Längsachse (52) annähernd vertikal verläuft, und daß die erste Führungsfläche (42) konvex gewölbt ist.

3. Einrichtung nach Anspruch 2, **dadurch gekennzeichnet, daß** der Körper einen zylindrischen unteren Abschnitt hat.

4. Einrichtung nach einem der vorhergehenden Ansprüche 2 oder 3, **dadurch gekennzeichnet, daß** der Körper in seinem oberen Bereich eine zweite Führungsfläche hat,
die den dem ersten Rand (38) gegenüberliegenden zweiten Rand der Bahn (8) führt und niederhält, wenn die Bahn (8) beim Umlauf um den Körper hoch steigt und eine vorbestimmte Höhe überschreitet.

5. Einrichtung nach Anspruch 4, **dadurch gekennzeichnet, daß** die zweite Führungsfläche durch abgespreizte Arme (66, 68) nach Art eines Y gebildet ist, daß die Arme (66, 68) innerhalb einer Ebene liegen, welche zumindest annähernd parallel zum Bahnabschnitt kurz nach der Zuführung durch die Bahnzuführvorrichtung (34) ist.

6. Einrichtung nach Anspruch 5, **dadurch gekennzeichnet, daß** die Arme unter einem Winkel von 30° bis 60°, vorzugsweise 45°, von der Längsachse des Körpers abgespreizt verlaufen.

7. Einrichtung nach Anspruch 4, **dadurch gekennzeichnet, daß** der Körper als Rotationskörper (74, 76; 78, 80) ausgebildet ist.

8. Einrichtung nach Anspruch 7, **dadurch gekennzeichnet, daß** die Drehfläche des Rotationskörpers Y-förmig ist.

9. Einrichtung nach Anspruch 4, **dadurch gekennzeichnet, daß** der Körper zumindest in seinem oberen Teil die Form eines auf den Kopf gestellten Kegelstumpfes hat.

10. Einrichtung nach einem der vorhergehenden Ansprüche 4 bis 9, **dadurch gekennzeichnet, daß** die erste (42) und die zweite Führungsfläche höhenverstellbar sind.

11. Einrichtung nach Anspruch 10, **dadurch gekennzeichnet, daß** die Höhenverstellung abhängig von der geforderten Länge der Bahnschlaufe (54) für einen Bahnspeicher erfolgt.

12. Einrichtung zum Versetzen einer Bahn (8) aus endlosem Aufzeichnungsmaterial, insbesondere einer Papierbahn in einem elektrografischen Drucker,
mit einer die Bahn (8) entlang einer ersten Transportbahn (30) aus einer Transportrichtung (32) zuführenden Bahnzuführvorrichtung (34),
und mit einer die Bahn (8) nach Durchlauf einer lose hängenden Bahnschlaufe (54) um mindestens eine Bahnbreite versetzt abführenden Bahnabgabevorrichtung (44), die oberhalb der Bahnschlaufe (54) und neben der Bahnzuführvorrichtung (34) angeordnet ist,
wobei die Bahnabgabevorrichtung (44) die Bahn mit einem der Bahnabgabevorrichtung (44) zugewandten ersten Rand (38) der zugeführten Bahn (8) auf der der Bahnzuführvorrichtung (34) abgewandten Seite entlang einer zweiten Transportbahn (46) annähernd in der Transportrichtung (48) abführt.

13. Einrichtung nach Anspruch 12, **dadurch gekennzeichnet, daß** die Bahnabführvorrichtung (44) ein zumindest annähernd in einer waagerechten Ebene angeordnetes Führungselement (98) mit einer Führungsfläche (100) enthält, über die die Bahn (8) nach Durchlaufen der Bahnschlaufe (54) geführt ist, und daß die Längsachse (99) der Führungsfläche (100) mit der in die waagerechte Ebene projizierten Längsachse (104) der Bahnzuführvorrichtung (44) einen Winkel (w) im Bereich von 15° bis 45°, vorzugsweise 20°, einschließt.

14. Einrichtung nach Anspruch 13, **dadurch gekennzeichnet, daß** die Führungsfläche (100) konvex gewölbt ist.

15. Einrichtung nach einem der vorhergehenden Ansprüche 12 bis 14, **dadurch gekennzeichnet, daß** die Bahnabgabevorrichtung (44) ein Umlenkelement (102) enthält, dem die über das Führungselement (98) geführte Bahn (8) direkt zugeführt ist, und daß die Bahn (8) aus Richtung des Führungselements (98) kommend dem Umlenkelement (102) von unten zugeführt und in Transportrichtung (46) umgelenkt wird.

16. Einrichtung nach einem der Ansprüche 13 bis 15, **dadurch gekennzeichnet, daß** das Führungselement (98) aus einer ersten Lage, in der die Führungsfläche (100) parallel zur Achse (104) des Umlenkelements (102) angeordnet ist, um den Winkel (w) schwenkbar ist und in dieser verschwenkten Lage fixierbar ist.

17. Einrichtung nach einem der vorhergehenden Ansprüche 13 bis 16, **dadurch gekennzeichnet, daß** das Führungselement (98) und vorzugsweise auch das Umlenkelement (102) auf der der Bahnzuführvorrichtung (34) zugewandten Seite je einen Anschlag (62) haben, an dem der Rand (38) der Bahn (8) anliegt.

18. Einrichtung nach einem der vorhergehenden Ansprüche 1 bis 17, **dadurch gekennzeichnet, daß** die Bahnzuführvorrichtung (34) eine Transportwalze sowie mindestens eine Gegendruckwalze (96) enthält, zwischen denen die Bahn (8) zugeführt wird.

19. Einrichtung nach einem der vorhergehenden Ansprüche, **dadurch gekennzeichnet, daß** unterhalb der-Bahnzuführvorrichtung (34) eine Bahnleitvorrichtung (56) angeordnet ist, welche ein beruhigtes und loses Zuführen der Bahn (8) ermöglicht.

20. Einrichtung nach Anspruch 19, **dadurch gekennzeichnet, daß** die Bahnleitvorrichtung (56) eine vorzugsweise konkav gewölbte Stützfläche (58) mit einer Breite hat, die mindestens der Breite der Bahn (8) entspricht.

21. Einrichtung nach Anspruch 18 oder 19, **dadurch gekennzeichnet, daß** die Bahnleitvorrichtung (54) ein bewegliches Auflageelement (60) enthält, welches die Vorderseite der Bahn (8) unter Reibung gegen die Stützfläche (58) bewegt.

22. Einrichtung nach Anspruch 21, **dadurch gekennzeichnet, daß** das Auflageelement (60) durch eine Anzahl nebeneinander angeordneter Spiralfedern gebildet ist.

23. Einrichtung nach Anspruch 21, **dadurch gekennzeichnet, daß** das Auflageelement (60) durch einen Filzlappen oder einen Stofflappen (86) gebildet ist.

24. Einrichtung nach einem der vorhergehenden Ansprüche, **dadurch gekennzeichnet, daß** unterhalb der Bahnzuführvorrichtung (34) ein Leitelement (90) angeordnet ist, welches den vorderen Abschnitt der Bahn (8) beim Zuführen derselben in eine vorgegebene Richtung führt, vorzugsweise in Richtung einer Bedienperson.

25. Einrichtung nach Anspruch 24, **dadurch gekennzeichnet, daß** das Leitelement (90) eine gewölbte Auflagefläche (92) für den ersten Abschnitt der Bahn sowie eine untere Anlegekante (94) für einen Rand der Bahn (8) hat.

26. Einrichtung nach Anspruch 25, **dadurch gekennzeichnet, daß** die Auflagefläche (92) aus einem Material besteht, das sich bei der Bewegung der Bahn (8) elektrostatisch nicht auflädt.

## Claims

1. Means for turning and displacement of a web (8) of endless recording material, in particular a paper web in an electrographic printer,
having a web supply means (34) that guides the web (8) along a first transport path (30) from a transport direction (32),
and having a web carry-off means (44) that carries away the web, displaced by at least a web width, after its circuit about a diverting means (40) that is arranged underneath and after the web supply means (34) (seen in the direction of transport), said carry-off means being arranged above the diverting means (40) and next to the web supply means (34), whereby a first edge (38) -- facing the web carry-off means (44) -- of the supplied web (8) rests loosely on a first guide surface (42) of the diverting means (40), and the web is guided upwards at an angle to the web carry-off means (44) with this first edge (38), and on which the side facing the web supply means (34) is carried off along a second transport path (46), approximately in the direction of transport (48).

2. Means according to claim 1, **characterized in that** the diverting means (40) has an oblong body whose longitudinal axis (52) runs approximately vertically, and **in that** the first guide surface (42) is convexly curved.

3. Means according to claim 2, **characterized in that** the body has a cylindrical lower segment.

4. Means according to one of the preceding claims 2 or 3, **characterized in that** the body has a second guide surface in its upper region,
which surface guides and holds down the second edge -- facing the first edge (38) -- of the web, when the web (8) climbs up during its circuit about the body and exceeds a predetermined height.

5. Means according to claim 4, **characterized in that** the second guide surface is formed by spread-out arms (66, 68) in the manner of a Y, and **in that** the arms (66, 68) lie within a plane that is at least approximately parallel to the web segment shortly after the supplying by means of the web supply means (34).

6. Means according to claim 5, **characterized in that** the arms run spread out at an angle of 30° to 60°, preferably 45°, from the longitudinal axis of the body.

7. Means according to claim 4, **characterized in that** the body is fashioned as a rotational body (74, 76; 78, 80).

8. Means according to claim 7, **characterized in that** the rotational surface of the rotational body is Y-shaped.

9. Means according to claim 4, **characterized in that** the body has, at least in its upper part, the shape of an inverted truncated cone.

10. Means according to one of the preceding claims 4 through 9, **characterized in that** the first (42) and the second guide surfaces are adjustable in height.

11. Means according to claim 10, **characterized in that** the height adjustment takes place dependent on the required length of the web loop (54) for a loop storage unit.

12. Means for displacing a web (8) of endless recording material, in particular a paper web in an electrographic printer,
having a web supply means (34) that supplies the web along a first transport path (30) from a direction of transport (32),
and having a web output means (44) that carries off the web (8) -- displaced by at least a web width -- after it passes through a loosely hanging web loop (54), said output means being arranged above the web loop (54) and next to the web supply means (34),
whereby the web output means (44) carries away the web along a second transport path (46), approximately in the direction of transport (48), with a first edge (38) -- facing the web output means (44) -- of the supplied web (8) on the side facing the web supply means (34).

13. Means according to claim 12, **characterized in that** the web carry-off means (44) contains a guide element (98) that is arranged approximately in a horizontal plane and that has a guide surface (100) via which the web (8) is guided after passing through the web loop (54), and **in that** the longitudinal axis (99) of the guide surface (100) encloses an angle (w) in the range of 15° to 45°, preferably 20°, with the longitudinal axis (104) -- projected in the horizontal plane -- of the web supply means (44).

14. Means according to claim 13, **characterized in that** the guide surface (100) is convexly curved.

15. Means according to one of the preceding claims 12 to 14, **characterized in that** the web output means (44) contains a diverting element (102) to which the web (8) guided via the guide element (98) is supplied directly, and **in that** the web (8) is supplied to the diverting element (102) from below, coming from the direction of the guide element (98), and is diverted in the direction of transport (46).

16. Means according to one of claims 13 to 15, **characterized in that** the guide element (98) can be pivoted by the angle (w) out of a first position, in which the guide surface (100) is arranged parallel to the axis (104) of the diverting element (102), and can be fixed in this pivoted position.

17. Means according to one of the preceding claims 13 through 16, **characterized in that** the guide element (98), and preferably also the diverting element (102), each have a stop (62) on the side facing the web supply means (34), on which stop the edge (38) of the web (8) rests.

18. Means according to one of the preceding claims 1 to 17, **characterized in that** the web supply means (34) contains a transport roll, as well as at least one counterpressure roll (96), between which the web (8) is supplied.

19. Means according to one of the preceding claims, **characterized in that** a web guide means (56), which enables a calmed and loose supplying of the web (8), is arranged underneath the web supply means (34).

20. Means according to claim 19, **characterized in that** the web supply means (56) has a support surface (58), preferably concavely curved, with a width that corresponds to at least the width of the web (8).

21. Means according to claim 18 or 19, **characterized in that** the web guide means (54) contains a movable support element (60) that moves the front side of the web (8) against the support surface (58) with friction.

22. Means according to claim 21, **characterized in that** the support element (60) is fashioned by a number of spiral springs arranged next to one another.

23. Means according to claim 21, **characterized in that** the support element (60) is fashioned by a felt tab or a material tab (86).

24. Means according to one of the preceding claims, **characterized in that** a guide element (90) is arranged underneath the web supply means (34), said guide element guiding the front segment of the web (8) during the supply thereof in a predetermined direction, preferably in the direction of an operator.

25. Means according to claim 24, **characterized in that** the guide element (90) has a curved support surface (92) for the first segment of the web, as well as a lower contact surface (94) for an edge of the web (8).

26. Means according to claim 25, **characterized in that** the support surface (92) is made of a material that does not become electrostatically charged during the movement of the web (8).

## Revendications

1. Dispositif pour retourner et décaler une bande (8) de matière de support d'information sans fin, en particulier une bande de papier dans un appareil d'impression électrographique, comportant
un dispositif d'amenée de bande (34) amenant la bande (8) le long d'une première bande de défilement (30) dans une direction de défilement (32),
et un dispositif de sortie de bande (44) délivrant la bande (8), avec un décalage d'au moins une largeur de bande, après retournement autour d'un dispositif de retournement (40) agencé en-dessous et, par référence au sens de défilement, en aval du dispositif d'amenée de bande (34), lequel dispositif de sortie de bande (44) est agencé au-dessus du dispositif de retournement (40) et à côté du dispositif d'amenée de bande (34), un premier bord (38), dirigé vers le dispositif de sortie de bande (44), de la bande amenée (8) portant, sans serrage, sur une première surface de guidage (42) du dispositif de retournement (40), et la bande avec son premier bord (38) étant guidée de façon inclinée vers le haut par rapport au dispositif de sortie de bande (44) et étant délivrée, à peu près dans la direction de défilement (48), du côté dirigé vers le dispositif d'amenée de bande (34) le long d'une seconde bande de défilement (46) .

2. Dispositif selon la revendication 1, **caractérisé en ce que** le dispositif de retournement (40) comporte un corps longiligne dont l'axe longitudinal (52) s'étend à peu près verticalement, et **en ce que** la première surface de guidage (42) est bombée de façon convexe.

3. Dispositif selon la revendication 2, **caractérisé en ce que** le corps comporte une section inférieure cylindrique.

4. Dispositif selon l'une des revendications précédentes 2 ou 3, **caractérisé en ce que** le corps comporte, dans sa partie supérieure, une seconde surface de guidage qui guide le second bord de la bande (8) opposé au premier bord (38), et le maintient baissé lorsque la bande (8) monte haut lors du retournement autour du corps et franchit une hauteur prédéterminée.

5. Dispositif selon la revendication 4, **caractérisé en ce que** la seconde surface de guidage est formée par des bras écartés (66, 68), formant un Y, **en ce que** les bras (66, 68) se trouvent dans un plan qui est à tout le moins à peu près parallèle à la section de bande peu après l'amenée de celle-ci par le dispositif d'amenée de bande (34).

6. Dispositif selon la revendication 5, **caractérisé en ce que** les bras s'étendent en étant écartés suivant un angle compris entre 30° et 60°, de préférence de 45°, par rapport à l'axe longitudinal du corps.

7. Dispositif selon la revendication 4, **caractérisé en ce que** le corps est conformé en corps de rotation (74, 76 ; 78, 80).

8. Dispositif selon la revendication 7, **caractérisé en ce que** la surface de rotation du corps de rotation a la forme d'un Y.

9. Dispositif selon la revendication 4, **caractérisé en ce que** le corps, au moins dans sa partie supérieure, a la forme d'un cône tronqué renversé.

10. Dispositif selon l'une des revendications précédentes 4 à 9, **caractérisé en ce que** la première (42) et la seconde surface de guidage sont réglables en hauteur.

11. Dispositif selon la revendication 10,
**caractérisé en ce que** le réglage en hauteur est effectué en vue de réaliser une accumulation de bande en fonction de la longueur fournie de la boucle de bande (54).

12. Dispositif pour décaler une bande (8) de matière de support d'information sans fin, en particulier une bande de papier, dans un appareil d'impression électrographique, comportant
un dispositif d'amenée de bande (34) amenant la bande (8) le long d'une première bande de défilement (30) dans une direction de défilement (32),
et un dispositif de sortie de bande (44) délivrant la bande (8), avec un décalage d'au moins une largeur de bande, après le passage par une boucle de bande (54) pendant de façon lâche, lequel dispositif de sortie de bande (44) est agencé au-dessus de la boucle de bande (54) et à côté du dispositif d'amenée de bande (34),
le dispositif de sortie de bande (44) amenant la bande avec un premier bord (38) de la bande amenée (8), dirigé vers le dispositif de sortie de bande (44), du côté opposé au dispositif d'amenée de bande (34) le long d'une seconde bande de défilement (46) à peu près dans la direction de défilement (48).

13. Dispositif selon la revendication 12, **caractérisé en ce que** le dispositif d'amenée de bande (44) comporte un élément de guidage (98) agencé à tout le moins à peu près dans un plan horizontal, et comportant une surface de guidage (100), sur laquelle la bande (8) est guidée après le passage par la boucle de bande (54), et **en ce que** l'axe longitudinal (99) de la surface de guidage (100) fait avec l'axe longitudinal (104) du dispositif d'amenée de bande (44) s'étendant dans le plan horizontal un angle (w) compris entre 15° et 45°, de préférence de 20°.

14. Dispositif selon la revendication 13, **caractérisé en ce que** la surface de guidage (100) est bombée de façon convexe.

15. Dispositif selon l'une des revendications précédentes 12 à 14, **caractérisé en ce que** le dispositif de sortie de bande (44) comporte un élément de retournement (102) auquel est amenée directement la bande (8) guidée par l'élément de guidage (98), et **en ce que** la bande (8) provenant de l'élément de guidage (98) est amenée à l'élément de retournement (102) par en-dessous et est retournée dans la direction de défilement (46).

16. Dispositif selon l'une des revendications 13 à 15, **caractérisé en ce que** l'élément de guidage (98) peut pivoter d'un angle (w) à partir d'une première position dans laquelle la surface de guidage (100) est agencée parallèlement à l'axe (104) de l'élément de retournement (102), et peut être bloqué dans cette position pivotée.

17. Dispositif selon l'une des revendications précédentes 13 à 16, **caractérisé en ce que** l'élément de guidage (98) et de préférence également l'élément de retournement (102) comportent chacun, du côté dirigé vers le dispositif d'amenée de bande (34), une butée (62) sur laquelle porte le bord (38) de la bande (8).

18. Dispositif selon l'une des revendications précédentes 1 à 17, **caractérisé en ce que** le dispositif d'amenée de bande (34) comporte un rouleau de défilement ainsi que au moins un rouleau antagoniste (96) entre lesquels la bande (8) est amenée.

19. Dispositif selon l'une quelconque des revendications précédentes, **caractérisé en ce que** en-dessous du dispositif d'amenée de bande (34) est agencé un dispositif de guidage de bande (56) qui permet d'amener la bande (8) sans tension ni contrainte.

20. Dispositif selon la revendication 19, **caractérisé en ce que** le dispositif de guidage de bande (56) présente une surface d'appui (58) de préférence concave, d'une largeur qui correspond à au moins la largeur de la bande (8).

21. Dispositif selon la revendication 18 ou 19, **caractérisé en ce que** le dispositif de guidage de bande (54) comporte un élément d'appui mobile (60) qui déplace le recto de la bande (8) par friction contre la surface d'appui (58).

22. Dispositif selon la revendication 21,
**caractérisé en ce que** l'élément d'appui (60) est formé par un certain nombre de ressorts hélicoïdaux agencés les uns à côté des autres.

23. Dispositif selon la revendication 21, **caractérisé en ce que** l'élément d'appui (60) est formé par une pièce de feutre ou une pièce de tissu (86).

24. Dispositif selon l'une quelconque des revendications précédentes, **caractérisé en ce que** en-dessous du dispositif d'amenée de bande (34) est agencé un élément de guidage (90), qui guide la section avant de la bande (8) en amenant celle-ci dans une direction prédéterminée, de préférence en direction d'un opérateur.

25. Dispositif selon la revendication 24, **caractérisé en ce que** l'élément de guidage (90) comporte une surface d'appui bombée (92) pour la première section de la bande, ainsi qu'un bord de butée inférieur (94) pour un bord de la bande (8).

26. Dispositif selon la revendication 25, **caractérisé en ce que** la surface d'appui (92) est en une matière qui ne se charge pas d'électricité statique lors du mouvement de la bande (8).
